# EUROPÄISCHE PATENTSCHRIFT

(11) **EP 1 663 533 B1**
(45) Veröffentlichungstag und Bekanntmachung des Hinweises auf die Patenterteilung: **15.06.2011**
(21) Anmeldenummer: 04764450.5
(22) Anmeldetag: 25.08.2004
(51) Int. Cl.: B08B 3/02, B08B 3/00, B01F 5/04

(54) **INJEKTOR UND SCHAUMERZEUGUNGSSYSTEM MIT DIESEM INJEKTOR**
INJECTOR AND FOAM GENERATION SYSTEM COMPRISING THE INJECTOR
INJECTEUR ET SYSTEME DE PRODUCTION DE MOUSSE COMPRENANT LEDIT INJECTEUR

(30) Priorität: 08.09.2003 DE 10342000
(43) Veröffentlichungstag der Anmeldung: 07.06.2006
(73) Patentinhaber: Alfred Kärcher GmbH & Co. KG, 71364 Winnenden (DE)
(72) Erfinder: HOLZWARTH, Wolfgang, 73635 Rudersberg (DE); SCHILPP, Stefan, 70736 Fellbach (DE); WEITZDÖRFER, Jürgen, 71397 Leutenbach (DE)
(74) Vertreter: Hoeger, Stellrecht & Partner Patentanwälte
(86) Internationale Anmeldenummer: PCT/EP2004/009473
(87) Internationale Veröffentlichungsnummer: WO 2005/028132

(56) Entgegenhaltungen:
- EP-A- 0 204 673
- DE-A- 19 705 861
- DE-A- 19 814 740
- NL-C- 82 074

## Beschreibung

Die Erfindung betrifft einen Injektor zum Beimischen einer Chemikalie zu einer Reinigungsflüssigkeit mit den Merkmalen des Patentanspruchs 1 sowie ein Schaumerzeugungssystem mit einem derartigen Injektor, gemäß Anspruch 12.

Bei Hochdruckreinigungsgeräten mit einer Hochdruckpumpe wird der geförderten Reinigungsflüssigkeit, in der Regel Wasser, häufig mittels eines Injektors eine Chemikalie beigemischt, um die Reinigungswirkung zu verbessern. Ein derartiges Verfahren ist aus der DE 36 30 555 A1 bekannt, wobei Luft mittels eines Druckluftkompressors in die ausgangsseitige Leitung der Hochdruckpumpe eingepresst wird. Stromaufwärts der Luftzuführung kann der von der Hochdruckpumpe unter Druck gesetzten Reinigungsflüssigkeit mittels eines Injektors die Chemikalie beigemischt werden. Das Einpressen der Luft mittels des Druckluftkompressors bewirkt eine Beschränkung des Ausgangsdruckes der Hochdruckpumpe, da der Ausgangsdruck des Kompressors größer sein muss als der Ausgangsdruck der Pumpe. Üblicherweise weisen Druckluftkompressoren, wie sie beim System gemäß der DE 36 30 555 A1 zum Einsatz kommen, einen Ausgangsdruck von maximal 12 bar auf.

Es sind auch Systeme bekannt, bei denen dem Reinigungsflüssigkeits-Chemikalien-Gemisch mittels einer Schaumdüse Luft zugesetzt werden kann zur Erzeugung eines Reinigungsmittelschaumes, der dann auf die zu reinigende Fläche aufgebracht wird. Dadurch kann die Einwirkzeit der Reinigungsflüssigkeit und der Chemikalie auf die zu reinigende Fläche erhöht und folglich die Reinigungswirkung zusätzlich gesteigert werden. Dies wird beispielsweise in der EP 0 925 124 B1 beschrieben.

Aus der DE 197 05 861 A1 ist ein Injektor mit den Merkmalen des Oberbegriffes von Patentanspruch 1 bekannt. Der Injektor hat einen Einlass, der an den Druckanschluss einer Hochdruckpumpe angeschlossen werden kann, und einen Auslass, der an eine Druckleitung anschließbar ist. Der Einlass ist über eine Reinigungsmittelleitung mit dem Auslass verbunden und in einem Mündungsbereich münden in die Reinigungsmittelleitung zwei Chemikalienleitungen zum Beimischen von Chemikalien zur Reinigungsflüssigkeit. Stromaufwärts des Mündungsbereichs bildet die Reinigungsmittelleitung einen zylinderförmigen Treibkanal und stromabwärts des Mündungsbereichs bildet die Reinigungsmittelleitung einen zylinderförmigen Fangkanal. In der DE 197 05 861 A1 wird erwähnt, dass der Druck der Reinigungsflüssigkeit mindestens 25 bar betragen kann.

Aufgabe der vorliegenden Erfindung ist es, einen Injektor der eingangs genannten Art bereitzustellen, bei dem eine besonders wirksame Beimischung der Chemikalie erzielt werden kann.

Diese Aufgabe wird durch einen Injektor mit den Merkmalen von Patentanspruch 1 gelöst.

Erfindungsgemäß beträgt der Durchmesser des Fangkanals das 1,2-fache bis 1,4-fache des Durchmessers des Treibkanals. Es hat sich gezeigt, dass bei einem derartigen Verhältnis der Durchmesser von Treib- und Fangkanal eine besonders wirksame Beimischung von Chemikalie erzielt werden kann, so lange der Druck der Reinigungsflüssigkeit einen vorgegebenen Maximalwert nicht überschreitet, während bei Überschreiten dieses Wertes im Injektor praktisch keine Beimischung von Chemikalie mehr erfolgt.

Der Injektor kann an den Hochdruckanschluss einer Hochdruckpumpe angeschlossen werden, die die Reinigungsflüssigkeit unter einen Druck von mindestens 30 bar setzt. Bei einem derartigen Druck der Reinigungsflüssigkeit kann dann mittels des Injektors eine Chemikalie beigemischt werden, die beispielsweise aus einem Vorratstank angesaugt werden kann. Eine zusätzliche Förderpumpe für die Chemikalie ist nicht erforderlich und durch das Beimischen der Chemikalie bei einem Druck der Reinigungsflüssigkeit von mindestens 30 bar ist sichergestellt, dass das Reinigungsflüssigkeits-Chemikalien-Gemisch unter hohem Druck der an den Injektor anschließbaren Druckleitung zuführbar ist.

Es hat sich gezeigt, dass bei Beimischung von Luft zum Reinigungsflüssigkeits-Chemikalien-Gemisch, das unter einem Mindestdruck von etwa 30 bar steht, ein besonders wirkungsvoller Schaum erzeugt werden kann, wobei der Anteil an Chemikalie am Reinigungsflüssigkeits-Chemikalien-Gemisch gering gehalten werden kann. So kann beispielsweise mit einem Chemikalienanteil von weniger als 6% bezogen auf den Reinigungsflüssigkeitsanteil, insbesondere einem Chemikalienanteil von etwa 3%, ein wirkungsvoller Reinigungsmittelschaum auf die zu reinigende Fläche aufgebracht werden. Aufgrund des Druckes von mindestens circa 30 bar kann am Ausgang der Schaumdüse eine der Schaumbildung förderliche hohe Austrittsgeschwindigkeit erzielt werden. Eine hohe Austrittsgeschwindigkeit hat außerdem den Vorteil, dass eine verhältnismäßig große "Wurfweite" für den Reinigungsmittelschaum erzielbar ist, so dass selbst schwer erreichbare Flächen zuverlässig gereinigt werden können.

Von Vorteil ist es, wenn die Chemikalie ansaugbar und der Reinigungsflüssigkeit beimischbar ist bei einem Druck der Reinigungsflüssigkeit von 60 bar bis 80 bar, insbesondere bei einem Druck von 70 bar bis maximal 80 bar. Insbesondere ein Druck des Reinigungsflüssigkeits-Chemikalien-Gemisches von 70 bar bis 80 bar hat sich zur Erzeugung eines besonders wirkungsvollen Reinigungsmittelschaumes mit geringem Chemikalienanteil als besonders günstig erwiesen.

Es kann beispielsweise vorgesehen sein, dass man in einem ersten Schritt der Reinigungsflüssigkeit die Chemikalie beimischt, wobei man die Reinigungsflüssigkeit unter einem Betriebsdruck von mehr als etwa 30 bar dem Injektor zuführt, und in einem zweiten Schritt wird dem Reinigungsflüssigkeits-Chemikalien-Gemisch mittels der Schaumdüse Luft zugesetzt. Von Vorteil ist es hierbei, wenn der Betriebsdruck der Reinigungsflüssigkeit etwa 60 bar bis ungefähr 80 bar beträgt, insbesondere circa 70 bar bis maximal etwa 80 bar. Die Beimischung von einer Chemikalie und von Luft in zwei aufeinanderfolgenden Schritten, wobei der Betriebsdruck der Reinigungsflüssigkeit mehr als etwa 30 bar beträgt, hat den Vorteil, dass der Injektor am Ausgang einer Hochdruckpumpe angeordnet sein kann, während die zur Beimischung von Luft zum Einsatz kommende Schaumdüse räumlich getrennt vom Injektor gehalten werden kann und mit dem Injektor über eine einzige Hochdruckleitung, vorzugsweise über einen Hochdruckschlauch, in Strömungsverbindung stehen kann.

Wie bereits erläutert, ist es günstig, wenn der Reinigungsflüssigkeit praktisch keine Chemikalie beimischbar ist, falls der Druck der Reinigungsflüssigkeit einen Maximalwert überschreitet. Dies hat den Vorteil, dass Reinigungsflüssigkeit, die dem Injektor mit einem den Maximalwert überschreitenden Druck zugeführt wird, den Injektor durchströmt, wobei praktisch keine Chemikalie beigemischt wird, so dass die zu reinigende Fläche mit unter hohem Druck stehender Reinigungsflüssigkeit beaufschlagt werden kann, ohne dass zusätzlich Chemikalie auf die Fläche aufgebracht wird.

Es kann vorgesehen sein, dass der Injektor derart ausgestaltet ist, dass der Reinigungsflüssigkeit bei einem Druck von mehr als 80 bar praktisch keine Chemikalie mehr beimischbar ist.

Vorzugsweise beträgt der Durchmesser des Fangkanals ungefähr das 1,25-fache des Durchmessers des Treibkanals.

Von Vorteil ist es, wenn der Fangkanal die 6-fache Länge des Treibkanals aufweist.

Besonders günstig ist es, wenn der Treibkanal sich in Richtung des Mündungsbereichs konisch erweitert mit einem Konuswinkel von 90 Grad.

Es kann vorgesehen sein, dass die Reinigungsflüssigkeitsleitung stromaufwärts des Treibkanals einen sich in Strömungsrichtung kontinuierlich verjüngenden Zuleitungskanal ausbildet, der einen sich im Längsschnitt bogenförmig verengenden Eintrittsabschnitt umfasst. Der bogenförmig verengende Eintrittsabschnitt vermindert die Gefahr, dass sich stromaufwärts des Mündungsbereiches Turbulenzen ausbilden, die die Beimischung der Chemikalie beeinträchtigen könnten.

Als besonders vorteilhaft hat es sich erwiesen, wenn der Eintrittsabschnitt kontinuierlich in einen sich in Strömungsrichtung konisch verjüngenden Leitungsabschnitt übergeht, an den sich der Treibkanal anschließt, wobei der Konuswinkel des Leitungsabschnittes 30° beträgt.

Eine weitere Optimierung der Strömungsverhältnisse innerhalb des erfindungsgemäßen Injektors kann dadurch erzielt werden, dass die Reinigungsflüssigkeitsleitung stromaufwärts des Zuleitungskanales einen zylinderförmigen Anschlusskanal ausbildet. Der Anschlusskanal vereinfacht es, den Injektor mit einem Druckanschluss einer Hochdruckpumpe zu verbinden, wobei Störungen der Strömungsverhältnisse innerhalb des Injektors sehr gering gehalten werden können.

Um wahlweise Reinigungsmittelschaum erzeugen oder aber Reinigungsflüssigkeit ohne beigemischte Chemikalie ausbringen zu können, ist es von Vorteil, wenn der Eingang des Injektors über eine Umgehungsleitung mit dem Ausgang des Injektors verbunden ist, wobei in die Umgehungsleitung ein Bypass-Ventil geschaltet ist und mittels des Bypass-Ventils die Umgehungsleitung freigebbar ist, falls der Druck der Reinigungsflüssigkeit einen vorgegebenen Maximalwert überschreitet. Dies hat den Vorteil, dass in Abhängigkeit vom Druck der Reinigungsflüssigkeit, den diese am Eingang des Injektors aufweist, entweder der Reinigungsflüssigkeit im Bereich der Reinigungsflüssigkeitsleitung eine Chemikalie beigemischt werden kann, oder aber die Reinigungsflüssigkeit kann die Reinigungsflüssigkeitsleitung des Injektors umgehen und über die Umgehungsleitung dem Ausgang des Injektors zugeführt werden, ohne dass hierzu vom Benutzer ein Stellorgan betätigt werden muss.

Günstig ist es, wenn die Umgehungsleitung bei einem Druck der Reinigungsflüssigkeit von 80 bar freigebbar ist.

Die Erfindung betrifft außerdem ein Schaumerzeugungssystem umfassend eine Reinigungsflüssigkeit fördernde Hochdruckpumpe, einen Injektor der voranstehend genannten Art zum Beimischen einer Chemikalie zu der Reinigungsflüssigkeit und eine Schaumdüse zum Beimischen von Luft zum Reinigungsflüssigkeits-Chemikalien-Gemisch. Das Schaumerzeugungssystem zeichnet sich dadurch aus, dass der Injektor an der Hochdruckpumpe angeordnet und über eine Druckleitung mit der Schaumdüse in Strömungsverbindung steht, wobei das Reinigungsflüssigkeits-Chemikalien-Gemisch der Schaumdüse unter einem Druck von mindestens 30 bar über die Druckleitung zuführbar ist.

Wie bereits erläutert, kann durch Beimischung von Luft zu dem unter einem Druck von mindestens 30 bar stehenden Reinigungsflüssigkeits-Chemikalien-Gemisch ein besonders wirkungsvoller Reinigungsmittelschaum mit geringem Chemikalienanteil erzeugt werden. Das Schaumerzeugungssystem lässt sich hierbei besonders einfach handhaben, denn die Anordnung des Injektors an der Hochdruckpumpe und die Verbindung des Injektors über eine Druckleitung mit der Schaumdüse ermöglicht eine kompakte Ausgestaltung des Schaumerzeugungssystems, dessen Benutzung sich sehr einfach gestaltet.

Wie bereits erläutert, ist es günstig, wenn das Reinigungsflüssigkeits-Chemikalien-Gemisch der Schaumdüse unter einem Druck von 60 bar bis 80 bar zuführbar ist. Ein Druck von etwa 70 bar bis ungefähr 80 bar hat sich als besonders vorteilhaft erwiesen.

Bei einer bevorzugten Ausführungsform des erfindungsgemäßen Schaumerzeugungssystems ist die Schaumdüse an einem Düsenknopf, beispielsweise einer Reinigungspistole, gehalten, der eine Hochdruckdüse umfasst, wobei wahlweise die Schaumdüse mit dem Reinigungsflüssigkeits-Chemikalien-Gemisch oder die Hochdruckdüse mit Reinigungsflüssigkeit beaufschlagbar ist. Eine derartige Ausgestaltung hat den Vorteil, dass der Benutzer eine zu reinigende Fläche wahlweise mittels der Hochdruckdüse mit unter Hochdruck stehender Reinigungsflüssigkeit oder aber mittels der Schaumdüse mit Reinigungsmittelschaum beaufschlagen kann. Hierbei ist es günstig, wenn die Hochdruckdüse mit unter einem Druck von mindestens 100 bar, vorzugsweise etwa 120 bis circa 250 bar, stehender Reinigungsflüssigkeit beaufschlagbar ist, während die Schaumdüse mit unter einem Druck von mindestens 30 bar, vorzugsweise circa 60 bis ungefähr 80 bar, stehendem Reinigungsflüssigkeits-Chemikalien-Gemisch beaufschlagbar ist. Dies gibt dem Benutzer die Möglichkeit, unter sehr hohem Druck stehende Reinigungsflüssigkeit auf die zu reinigende Fläche aufzubringen, und auch der Reinigungsmittelschaum kann unter Hochdruck aufgebracht werden, wobei für den Reinigungsmittelschaum ein etwas geringerer Druck zum Einsatz kommt als für die Reinigungsflüssigkeit.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung eines erfindungsgemäßen Schaumer- zeugungssystems und
- Figur 2:: eine schematische Darstellung eines erfindungsgemäßen Injektors, der beim Schaumerzeugungssystem gemäß Figur 1 zum Einsatz kommt.

In der Zeichnung ist ein insgesamt mit dem Bezugszeichen 10 belegtes Schaumerzeugungssystem dargestellt mit einem Hochdruckreinigungsgerät 12, das eine von einem Elektromotor 14 angetriebene Hochdruckpumpe 16 umfasst, und mit einem Düsenknopf in Form einer Reinigungspistole 18, die über eine Hochdruckleitung in Form eines Hochdruckschlauches 20 an den Ausgang 21 eines Injektors 22 angeschlossen ist, dessen Eingang 23 an den Druckanschluss 25 der Hochdruckpumpe 16 angeschlossen ist. Das Schaumerzeugungssytem 10 weist außerdem einen Chemikalienbehälter 28 auf, der über eine Chemikalienleitung 30 mit dem Injektor 22 in Strömungsverbindung steht. Der Chemikalienbehälter 28 kann als separate Baueinheit ausgestaltet sein, wie dies in Figur 1 dargestellt ist. Alternativ kann vorgesehen sein, dass der Chemikalienbehälter 28 in das Hochdruckreinigungsgerät 12 integriert ist. Dies ist in Figur 1 durch den Pfeil 30 veranschaulicht.

Die Reinigungspistole 18 weist einen pistolenartigen Handgriff auf sowie eine erste und eine zweite Ausgangsleitung 31, 32, die wahlweise mit Flüssigkeit beaufschlagt werden können. Am freien Ende der ersten Ausgangsleitung 31 ist eine Schaumdüse 34 gehalten, während das freie Ende der zweiten Ausgangsleitung 32 eine Hochdruckdüse 36 trägt. Die Reinigungspistole 18 ist in an sich bekannter Weise derart ausgestaltet, dass wahlweise entweder über die Schaumdüse 34 Reinigungsmittelschaum oder aber über die Hochdruckdüse 36 Reinigungsflüssigkeit ohne zusätzliche Chemikalie auf eine zu reinigende Fläche aufgebracht werden können. Mit Hilfe der Schaumdüse kann dem zugeführten Reinigungsflüssigkeits-Chemikalien-Gemisch Luft zugesetzt werden. Derartige Schaumdüsen sind dem Fachmann ebenso bekannt wie die Hochdruckdüse 36 und Reinigungspistole 18.

Mittels der Hochdruckpumpe 16 kann Reinigungsflüssigkeit, vorzugsweise Wasser, gefördert werden, wobei die Reinigungsflüssigkeit unter hohem Druck dem Injektor 22 und anschließend über den Hochdruckschlauch 20 der Reinigungspistole 18 zugeführt werden kann. Im Bereich des Injektors 22 kann der geförderten Reinigungsflüssigkeit eine Chemikalie beigemischt werden, so dass unter Druck stehendes Reinigungsflüssigkeits-Chemikalien-Gemisch über den Hochdruckschlauch 20 der Schaumdüse 34 zugeführt werden kann.

Der zur Beimischung der Chemikalie zum Einsatz kommende Injektor 22 ist in Figur 2 detailliert dargestellt. Er umfasst eine den Injektor 22 in Längsrichtung durchgreifende Reinigungsmittelleitung 40, die den Eingang 23 des Injektors mit dem Ausgang 21 verbindet und in die in einem Mündungsbereich 42 die Chemikalienleitung 30 senkrecht einmündet. Stromaufwärts des Mündungsbereiches 43 bildet die Reinigungsmittelleitung 40 einen zylinderförmigen Treibkanal 44 aus, der über einen konusförmigen Endabschnitt 45 in den Mündungsbereich 43 einmündet und dem stromaufwärts ein sich in Strömungsrichtung 47 kontinuierlich verjüngender Zuleitungskanal 49 vorgelagert ist. Der Zuleitungskanal 49 weist einen sich im Längsschnitt bogenförmig verengenden Eintrittsabschnitt 50 auf, an den sich in Strömungsrichtung 47 ein konusförmiger Leitungsabschnitt 51 knickfrei anschließt. Der Leitungsabschnitt 51 weist einen Konuswinkel von circa 30° auf.

Dem Zuleitungskanal 49 vorgelagert ist ein zylinderförmiger Anschlusskanal 53, über den der Eingang 23 des Injektors mit dem Zuleitungskanal 49 in Strömungsverbindung steht.

Stromabwärts des Mündungsbereiches 43 bildet die Reinigungsmittelleitung 40 einen zylinderförmigen Fangkanal 55, der in Strömungsrichtung 47 etwa die sechsfache Länge des Treibkanales 44 aufweist und dessen Durchmesser etwa 1,25-fache des Durchmessers des Treibkanales 44 beträgt. An den Fangkanal 45 schließt sich in Strömungsrichtung 47 ein Auslasskanal 57 an mit einem ersten Auslassabschnitt 58, der sich in Strömungsrichtung 47 mit einem Konuswinkel von etwa 10° konisch erweitert, und mit einem zweiten Auslassabschnitt 59, der sich mit einem Konuswinkel von etwa 60° bis zum Ausgang 21 des Injektors 22 konisch erweitert.

Parallel zur Reinigungsmittelleitung 40 verläuft eine den Eingang 23 mit dem Ausgang 21 des Injektors 22 verbindende Umgehungsleitung 61, in die ein federbelastetes Bypass-Ventil 62 geschaltet ist. Das Bypass-Ventil 62 ist derart ausgestaltet, dass es bei einem im Bereich des Eingangs 23 herrschenden Druck der Reinigungsflüssigkeit von mehr als 80 bar öffnet, so dass bei Reinigungsflüssigkeitdrücken von mehr als 80 bar der Injektor 22 umgangen werden kann, während bei einem Druck von weniger als 80 bar die Bypass-Leitung 62 geschlossen ist und dadurch die gesamte, von der Hochdruckpumpe 16 geförderte Reinigungsflüssigkeit durch den Injektor 22 hindurchströmt. Das Hindurchströmen der Reinigungsflüssigkeit durch den Injektor 22 hat zur Folge, dass aus dem Chemikalienbehälter 28 Chemikalie angesaugt und über die Chemikalienleitung 30 der Reinigungsflüssigkeit beigemischt wird. Die voranstehend erläuterten Größenverhältnisse insbesondere des Treibkanals 44 und des Fangskanals 25 sowie die Geometrie des Zuleitungskanals 49, des vorgelagerten Anschlusskanales 53 und des Auslasskanales 57 sind derart gewählt, dass bei Drücken unterhalb von 80 bar wirkungsvoll Chemikalie angesaugt wird, während bei Drücken Reinigungsflüssigkeit von mehr als 80 bar praktisch keine Chemikalie mehr aus dem Chemikalienbehälter 28 angesaugt wird.

Zum Aufbringen eines Reinigungsmittelschaumes auf eine zu reinigende Fläche kann das Reinigungsflüssigkeits-Chemikalien-Gemisch der Schaumdüse 34 zugeführt werden, so dass dem zugeführten Gemisch zusätzlich Luft beigemischt werden kann. Der Strömungsdurchmesser der Schaumdüse ist hierbei derart gewählt, dass sich bei aktiver Hochdruckpumpe 16 am Druckanschluß 25 ein Reinigungsflüssigkeitsdruck von etwa 70 bis maximal 80 bar einstellt, so dass Chemikalie aus dem Chemikalienbehälter 28 angesaugt und das somit erzeugte Reinigungsflüssigkeits-Chemikalien-Gemisch über den Hochdruckschlauch 20 und die erste Ausgangsleitung 31 der Schaumdüse 33 zugeführt wird. Mittels der Schaumdüse 34 kann in üblicher Weise Luft beigemischt werden, und das unter Druck stehende Reinigungsflüssigkeits-Chemikalien-Gemisch kann dann mit hoher Austrittsgeschwindigkeit in Form eines Reinigungsmittelschaumes auf die zu reinigende Fläche aufgebracht werden.

Alternativ kann der Benutzer die Hochdruckdüse 36 aktivieren, deren Strömungsdurchmesser geringer ist als der Strömungsdurchmesser der Schaumdüse. Dies hat zur Folge, dass sich im Bereich des Druckanschlusses 25 ein Reinigungsflüssigkeitsdruck von mindestens 120 bar bis maximal 250 bar einstellt. Dies wiederum bewirkt, dass das Bypass-Ventil 62 seinen geöffneten Zustand einnimmt und somit von der Hochdruckpumpe 16 geförderte Reinigungsflüssigkeit den Injektor 22 umgehen kann. Reinigungsflüssigkeit, die dennoch den Injektor 22 unter hohem Druck durchströmt, bewirkt aufgrund der sich unter diesen Bedingungen einstellenden Strömungsverhältnisse nur eine sehr geringe Saugwirkung für die Chemikalie, so dass praktisch keine Chemikalie der Reinigungsflüssigkeit beigemischt wird. Die unter sehr hohem Druck stehende Reinigungsflüssigkeit kann über den Hochdruckschlauch 20 und die zweite Ausgangsleitung 32 der Hochdruckdüse 36 zugeführt und von dieser auf die zu reinigende Fläche aufgebracht werden. Die Hochdruckdüse 36 ist über an sich bekannte und deshalb in der Zeichnung nicht dargestellte Verbindungsmittel lösbar verbindbar an der zweiten Ausgangsleitung 32 genalten. Dies gibt dem Benutzer die Möglichkeit, unterschiedliche Hochdruckdüsen zum Einsatz zu bringen, die sich insbesondere in ihrem Düsendurchmesser unterscheiden. Je größer der Durchmesser der Hochdruckdüse gewählt wird, desto geringer ist der sich im Bereich des Druckanschlusses 25 einstellende Druck der Reinigungsflüssigkeit. Somit kann durch Wahl einer entsprechenden Hochdruckdüse 36 der Betriebsdruck der Reinigungsflüssigkeit variiert werden.

## Patentansprüche

1. Injektor mit einem an den Druckanschluss einer Hochruckpumpe anschließbaren Einlass (23) und einem an eine Druckleitung anschließbaren Auslass (21), wobei der Einlass (23) über eine Reinigungsmittelleitung (40) mit dem Auslass (21) verbunden ist und in einem Mündungsbereich (42) in die Reinigungsmittelleitung (40) eine Chemikalienleitung (30) einmündet, wobei bei einem Druck der Reinigungsflüssigkeit von mindestens 30 bar die Chemikalie ansaugbar und der Reinigungsflüssigkeit beimischbar ist, wobei die Reinigungsflüssigkeitsleitung (40) stomaufwärts des Mündungsbereiches (42) einen zylinderförmigen Treibkanal (44) und stromabwärts des Mündungsbereiches (42) einen zylinderförmigen Fangkanal (55) ausbildet, **dadurch gekennzeichnet, dass** der Durchmesser des Fangkanals (55) das 1,2-fache bis 1,4-fache beträgt des Durchmessers des Treibkanals (44).

2. Injektor nach Anspruch 1, **dadurch gekennzeichnet, dass** die Chemikalie ansaugbar und der Reinigungsflüssigkeit beimischbar ist bei einem Druck der Reinigungsflüssigkeit von 60 bar bis 80 bar, insbesondere 70 bar bis maximal 80 bar.

3. Injektor nach Anspruch 1 oder 2, **dadurch gekennzeichnet, dass** der Reinigungsflüssigkeit praktisch keine Chemikalie beimischbar ist, falls der Druck der Reinigungsflüssigkeit einen Maximalwert überschreitet.

4. Injektor nach Anspruch 3, **dadurch gekennzeichnet, dass** der Reinigungsflüssigkeit bei einem Druck der Reinigungsflüssigkeit von mehr als 80 bar praktisch keine Chemikalie mehr beimischbar ist.

5. Injektor nach einem der voranstehenden Ansprüche, **dadurch gekennzeichnet, dass** der Fangkanal (55) die 6-fache Länge des Treibkanals (44) aufweist.

6. Injektor nach einem der voranstehenden Ansprüche, **dadurch gekennzeichnet, dass** der Treibkanal (44) sich in Richtung des Mündungsbereichs (42) konisch erweitert, wobei der Konuswinkel 90° beträgt.

7. Injektor nach einem der voranstehenden Ansprüche, **dadurch gekennzeichnet, dass** die Reinigungsflüssigkeitsleitung (40) stomaufwärts des Treibkanales (44) einen sich in Strömungsrichtung (47) kontinuierlich verjüngenden Zuleitungskanal (49) ausbildet, der einen sich im Längsschnitt bogenförmig verengenden Eintrittsabschnitt (50) umfasst.

8. Injektor nach Anspruch 7, **dadurch gekennzeichnet, dass** der Eintrittsabschnitt (50) kontinuierlich in einen sich in Strömungsrichtung (47) konisch verjüngenden Leitungsabschnitt (51) übergeht, an den sich der Treibkanal (44) anschließt, wobei der Konuswinkel des Leitungsabschnitts (51) 30° beträgt.

9. Injektor nach Anspruch 7 oder 8, **dadurch gekennzeichnet, dass** die Reinigungsflüssigkeitsleitung (40) stromaufwärts des Zuleitungskanals (49) einen zylinderförmigen Anschlusskanal (53) ausbildet.

10. Injektor nach einem der voranstehenden Ansprüche, **dadurch gekennzeichnet, dass** der Einlass (23) über eine Umgehungsleitung (61) mit dem Auslass (21) verbunden ist, wobei in die Umgehungsleitung (61) ein Bypass-Ventil (62) geschaltet ist und mittels des Bypass-Ventils (62) die Umgehungsleitung (61) freigebbar ist, falls der Druck der Reinigungsflüssigkeit einen vorgegebenen Maximalwert überschreitet.

11. Injektor nach Anspruch 10, **dadurch gekennzeichnet, dass** der Maximalwert 80 bar beträgt.

12. Schaumerzeugungssystem mit einer Reinigungsflüssigkeit fördernden Hochdruckpumpe (16), einem Injektor (22) nach einem der voranstehenden Ansprüche zum Beimischen einer Chemikalie zu der Reinigungsflüssigkeit und mit einer Schaumdüse (34) zum Beimischen von Luft zum Reinigungsflüssigkeits-Chemikalien-Gemisch, **dadurch gekennzeichnet, dass** der Injektor (22) an der Hochdruckpumpe (16) angeordnet ist und über eine Druckleitung (20) mit der Schaumdüse (34) in Strömungsverbindung steht, wobei das Reinigungsflüssigkeits-Chemikalien-Gemisch der Schaumdüse (34) unter einem Druck von mindestens 30 bar über die Druckleitung (20) zuführbar ist.

13. Schaumerzeugungssystem nach Anspruch 12, **dadurch gekennzeichnet, dass** das Reinigungsflüssigkeits-Chemikalien-Gemisch der Schaumdüse (34) unter einem Druck von 60 bar bis 80 bar zuführbar ist.

14. Schaumerzeugungssystem nach Anspruch 12 oder 13, **dadurch gekennzeichnet, dass** die Schaumdüse (34) an einem Düsenkopf (18) gehalten ist, der eine Hochdruckdüse (36) umfasst, wobei wahlweise die Schaumdüse (34) mit dem Reinigungsflüssigkeits-Chemikalien-Gemisch oder aber die Hochdruckdüse (36) mit Reinigungsflüssigkeit beaufschlagbar ist.

## Claims

1. Injector having an inlet (23), which can be connected to the pressure port of a high-pressure pump, and an outlet (21), which can be connected to a pressure line, the inlet (23) being connected to the outlet (21) via a cleaning agent line (40), and a chemical line (30) opening out into the cleaning agent line (40) in a mouth region (42), it being possible for the chemical to be sucked in and admixed with the cleaning liquid at a cleaning liquid pressure of at least 30 bar, the cleaning liquid line (40) forming a cylindrical delivery passage (44) upstream of the mouth region (42) and a cylindrical combining passage (55) downstream of the mouth region (42), **characterized in that** the diameter of the combining passage (55) is 1.2 times to 1.4 times the diameter of the delivery passage (44).

2. Injector according to claim 1, **characterized in that** the chemical can be sucked in and admixed with the cleaning liquid at a cleaning liquid pressure of from 60 bar to 80 bar, in particular 70 bar to at most 80 bar.

3. Injector according to claim 1 or 2, **characterized in that** practically no chemical can be admixed with the cleaning liquid if the pressure of the cleaning liquid exceeds a maximum value.

4. Injector according to claim 3, **characterized in that** practically no further chemical can be admixed with the cleaning liquid at a cleaning liquid pressure of more than 80 bar.

5. Injector according to any one of the preceding claims, **characterized in that** the combining passage (55) is 6 times as long as the delivery passage (44).

6. Injector according to any one of the preceding claims, **characterized in that** the delivery passage (44) widens conically in the direction of the mouth region (42), the cone angle being 90°.

7. Injector according to any one of the preceding claims, **characterized in that** the cleaning liquid line (40) upstream of the delivery passage (44) forms a feed line passage (49) which narrows continuously in the direction of flow (47) and comprises an entry portion (50) which narrows in the shape of an arc as seen in longitudinal section.

8. Injector according to claim 7, **characterized in that** the entry portion (50) merges continuously into a line portion (51) which narrows conically in the direction of flow (47) and is adjoined by the delivery passage (44), the cone angle of the line portion (51) being 30°.

9. Injector according to claim 7 or 8, **characterized in that** the cleaning liquid line (40) forms a cylindrical connection passage (53) upstream of the feed line passage (49).

10. Injector according to any one of the preceding claims, **characterized in that** the inlet (23) is connected to the outlet (21) via a bypass line (61), a bypass valve (62) being connected into the bypass line (61), and it being possible for the bypass line (61) to be opened up by means of the bypass valve (62) if the pressure of the cleaning liquid exceeds a predetermined maximum value.

11. Injector according to claim 10, **characterized in that** the maximum value is 80 bar.

12. Foam generation system having a high-pressure pump (16) which delivers cleaning liquid, an injector (22) according to any one of the preceding claims for admixing a chemical to the cleaning liquid, and having a foaming nozzle (34) for admixing air to the cleaning liquid/chemical mixture, **characterized in that** the injector (22) is disposed at the high-pressure pump (16) and is in flow connection with the foaming nozzle (34) via a pressure line (20), it being possible for the cleaning liquid/chemical mixture to be fed to the foaming nozzle (34) under a pressure of at least 30 bar via the pressure line (20).

13. Foam generation system according to claim 12, **characterized in that** the cleaning liquid/chemical mixture can be fed to the foaming nozzle (34) under a pressure of from 60 bar to 80 bar.

14. Foam generation system according to claim 12 or 13, **characterized in that** the foaming nozzle (34) is mounted on a nozzle head (18) which comprises a high-pressure nozzle (36), it being possible optionally for the foaming nozzle (34) to be supplied with the cleaning liquid/chemical mixture or for the high-pressure nozzle (36) to be supplied with cleaning liquid.

## Revendications

1. Injecteur comportant une admission (23) qui peut être raccordée au raccord sous pression d'une pompe à haute pression et une sortie (21) qui peut être raccordée à une conduite sous pression, l'admission (23) étant reliée à la sortie (21) par une conduite d'agent de nettoyage (40) et une conduite de produit chimique (30) débouchant dans la conduite d'agent de nettoyage (40) dans une région d'embouchure (42), le produit chimique pouvant être aspiré à une pression de liquide de nettoyage d'au moins 30 bars et être mélangé au liquide de nettoyage, la conduite de liquide de nettoyage (40) formant, en amont de la région d'embouchure (42), un canal d'injection (44) de forme cylindrique et, en aval de la région d'embouchure (42) un canal collecteur (55) de forme cylindrique, **caractérisé en ce que** le diamètre du canal collecteur (55) est 1,2 à 1,4 fois le diamètre du canal d'injection (44).

2. Injecteur selon la revendication 1, **caractérisé en ce que** le produit chimique peut être aspiré et mélangé au liquide de nettoyage à une pression de liquide de nettoyage de 60 bars à 80 bars, notamment de 70 à 80 bars maximum.

3. Injecteur selon la revendication 1 ou 2, **caractérisé en ce que** pratiquement aucun produit chimique n'est mélangé au liquide de nettoyage lorsque la pression du liquide de nettoyage devient supérieure à une valeur maximale.

4. Injecteur selon la revendication 3, **caractérisé en ce que** pratiquement aucun produit chimique n'est plus mélangé au liquide de nettoyage à une pression de liquide de nettoyage de plus de 80 bars.

5. Injecteur selon l'une des revendications précédentes, **caractérisé en ce que** le canal collecteur (55) a six fois la longueur du canal d'injection (44).

6. Injecteur selon l'une des revendications précédentes, **caractérisé en ce que** le canal d'injection (44) s'élargit en cône en direction de la région d'embouchure (42), l'angle de cône étant de 90°.

7. Injecteur selon l'une des revendications précédentes, **caractérisé en ce que** la conduite de liquide de nettoyage (40) forme, en amont du canal d'injection (44), un canal d'amenée (49) qui s'amincit continûment dans la direction d'écoulement (47) et qui comporte une portion d'entrée (50) qui se rétrécit en forme d'arc en coupe longitudinale.

8. Injecteur selon la revendication 7, **caractérisé en ce que** la portion d'entrée (50) se transforme continûment en portion de conduite (51) qui s'amincit en cône dans la direction d'écoulement (47) et à laquelle se raccorde le canal d'injection (44), l'angle de cône de la portion de conduite (51) étant de 30°.

9. Injecteur selon la revendication 7 ou 8, **caractérisé en ce que** la conduite de liquide de nettoyage (40) forme, en amont du canal d'amenée (49), un canal de raccordement (53) de forme cylindrique.

10. Injecteur selon l'une des revendications précédentes, **caractérisé en ce que** l'admission (23) est reliée à la sortie (21) par une conduite de dérivation (61), un clapet de dérivation (62) étant monté dans la conduite de dérivation (61) et la conduite de dérivation (61) pouvant être libérée au moyen du clapet de dérivation (62) lorsque la pression du liquide de nettoyage devient supérieure à une valeur maximale prescrite.

11. Injecteur selon la revendication 10, **caractérisé en ce que** la valeur maximale est de 80 bars.

12. Système de génération de mousse comportant une pompe à haute pression (16) délivrant du liquide de nettoyage, un injecteur (22) selon l'une des revendications précédentes pour mélanger un produit chimique au liquide de nettoyage et un ajutage de mousse (34) pour mélanger de l'air au mélange produit chimique/liquide de nettoyage, **caractérisé en ce que** l'injecteur (22) est disposé au niveau de la pompe à haute pression (16) et est en liaison d'écoulement avec l'ajutage de mousse (34) par une conduite sous pression (20), le mélange produit chimique/liquide de nettoyage pouvant être amené à l'ajutage de mousse (34) à une pression d'au moins 30 bars par la conduite sous pression (20).

13. Système de génération de mousse selon la revendication 12, **caractérisé en ce que** le mélange produit chimique/liquide de nettoyage peut être amené à l'ajutage de mousse (34) à une pression allant de 60 bars à 80 bars.

14. Système de génération de mousse selon la revendication 12 ou 13, **caractérisé en ce que** l'ajutage de mousse (34) est monté sur une tête d'ajutage (18) qui comporte un ajutage à haute pression (36) ; au choix, l'ajutage de mousse (34) peut être alimenté en mélange produit chimique/liquide de nettoyage ou bien l'ajutage à haute pression (36) peut être alimenté en liquide de nettoyage.
